# EUROPÄISCHE PATENTSCHRIFT

(11) **EP 2 262 965 B1**
(45) Veröffentlichungstag und Bekanntmachung des Hinweises auf die Patenterteilung: **27.06.2012**
(21) Anmeldenummer: 08735297.7
(22) Anmeldetag: 10.04.2008
(51) Int. Cl.: E05B 19/00, E05B 29/00

(54) **SCHLIESSVORRICHTUNG MIT EINEM SCHLÜSSEL UND EINEM SCHLIESSZYLINDER**
LOCKING DEVICE COMPRISING A KEY AND A LOCKING CYLINDER
DISPOSITIF DE FERMETURE PRÉSENTANT UNE CLÉ ET UN BARILLET

(43) Veröffentlichungstag der Anmeldung: 22.12.2010
(73) Patentinhaber: Huf Hülsbeck & Fürst GmbH & Co. KG, 42551 Velbert (DE)
(72) Erfinder: HABECKE, Matthias, 45529 Hattingen (DE)
(74) Vertreter: Patentanwälte Buse, Mentzel, Ludewig
(86) Internationale Anmeldenummer: PCT/EP2008/003070
(87) Internationale Veröffentlichungsnummer: WO 2009/124571

(56) Entgegenhaltungen:
- EP-A- 0 613 987
- WO-A-2007/028484
- DE-A1- 19 829 521
- DE-C2- 19 944 070
- US-A1- 2006 000 251

## Beschreibung

Die Erfindung richtet sich auf eine Schließvorrichtung der im Oberbegriff des Anspruches 1 angegebenen Art. Eine solche Vorrichtung ist aus der DE 199 44 070 C2 bekannt. Der Schlüssel ist dort als Flachschlüssel ausgebildet, der an seiner breiten Außenfläche eine Steuernut für Vorsprünge entsprechender Plättchen-Zuhaltungen besitzt. Weil es sich dabei um einen Wendeschlüssel handelt, sind an den einander gegenüberliegenden Breitflächen übereinstimmende Steuernuten eingelassen. Zur Typisierung des Schlüssels ist an den Schmalseiten eine geradlinige Rille angeordnet, die nicht mit Plättchen-Zuhaltungen zusammenwirkt.

Solche mit Plättchen-Zuhaltungen ausgerüsteten Schließvorrichtungen haben sich bei Kraftfahrzeugen bewährt. Um ein Kraftfahrzeug zu entwenden, bemühen sich unberechtigte Personen mittels Einbruchswerkzeugen, z.B. durch ein sogenanntes "Picking-Systems", die Plättchen-Zuhaltungen im Schlüsselkanal auf dem Querschnitt des Zylinderkerns zu sortieren, wodurch die normalerweise federbelasteten Plättchen-Zuhaltungen den Zylinderkern zur Drehung freigeben.

Der Erfindung liegt die Aufgabe zugrunde, eine zuverlässige Schließvorrichtung der im Oberbegriff des Anspruches 1 genannten Art zu entwickeln, die sich durch eine hohe Aufbruchsicherheit auszeichnet. Dies wird durch die im Kennzeichen des Anspruches 1 genannten Maßnahmen erreicht, denen folgende besondere Bedeutung zukommt.

Weil die Plättchen-Zuhaltungen der beiden Typen in zueinander unterschiedlicher Radialrichtung verschieblich sind, ist es nicht ohne Weiteres möglich, den Schließzylinder mittels eines Einbruchswerkzeug zu öffnen. In Abhängigkeit davon, wie die unterschiedlichen Plättchen-Zuhaltungen positioniert sind, benötigt man unterschiedliche Werkzeuge, deren Handhabung sich wechselseitig behindert.

Dies ist insbesondere dann gegeben, wenn die Steuerbahnen für die beiden Typen der Plättchen-Zuhaltungen zueinander gegensätzlich ausgebildet sind, nämlich konkav einerseits oder konvex andererseits. Die eine Type kann Steuerbahnen in Form einer Steuernut und die andere in Form einer Steuerrippe aufweisen. Dementsprechend sind die Gegenabtaststellen-Paare bei diesen beiden Typen gegensätzlich ausgebildet. Bei einer Steuernut bestehen die Gegenabtaststellen-Paare aus den Gegenflanken eines radialen Vorsprungs, der in die Steuernut eingreift. Im Falle einer Steuerrippe sind die Gegenabtaststellen-Paare aus einer radialen Ausnehmung gebildet, deren einander weggerichtete Flanken zum Umgreifen der Steuerrippe dienen. Die Plättchen-Zuhaltungen mit Vorsprüngen lassen sich nämlich nicht mit jenen Einbruchswerkzeugen verstellen, wie es die Plättchen-Zuhaltungen mit Vorsprüngen erfordern würden. Daher sind Schließvorrichtungen gemäß der Erfindung sehr aufbruchsicher.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: eine perspektivische Ansicht des Schaftes eines Schlüssels der erfindungsgemäßen Vorrichtung,
- Fig. 2,: in Vergrößerung, einen Querschnitt durch den Schlüssel von Fig. 1 längs der dortigen Schnittlinie II-II, der in diesem Fall als ein Flachprofil mit zwei schmalen und zwei breiten Außenflächen ist,
- Fig.3: eine Seitenansicht des erfindungsgemäßen Schlüssels mit Blickrichtung auf eine breite Außenfläche des Flachschlüssels,
- Fig. 4: eine Draufsicht auf die schmale Außenfläche des Schlüssels von Fig. 1, 2,
- Fig. 5a,: in Vergrößerung, die Draufsicht auf eine Plättchen-Zuhaltung einer ersten Type im Schließzylinder der erfindungsgemäßen Vorrichtung,
- Fig. 5b,: in schematischer, nicht maßstabgerechter Darstellung, einen Querschnitt durch die erfindungsgemäße Schließvorrichtung mit Blick auf die Plättchen-Zuhaltung von Fig. 5a bei eingestecktem vorschriftsmäßigem Schlüssel,
- Fig. 6a: in einer zu Fig. 5a analogen Darstellung, die Draufsicht auf eine zweite Type von Plättchen-Zuhaltungen, die in abwechselnder Reihenfolge mit demjenigen der Fig. 5a im gleichen Zylinderkern der erfindungsgemäßen Schließvorrichtung angeordnet ist, und
- Fig. 6b,: in einer der Fig. 5b entsprechenden Darstellung, einen Querschnitt durch die erfindungsgemäße Schließvorrichtung mit eingestecktem Schlüssel, aus der sich die Wechselwirkung des Schlüssels mit dem Zuhaltungs-Plättchen der zweiten Type von Fig. 6a ergibt.

Fig. 1 und 2 zeigen den zur erfindungsgemäßen Schließvorrichtung gehörenden besonderen Schlüssel 10, dessen Schlüsselquerschnitt 11 ein Flachprofil ist. Das Flachprofil ist ein Rechteckquerschnitt mit, jeweils paarweise gegenüberliegend, zwei breiten Außenflächen 12 und zwei schmalen Außenflächen 13. Alle vier Außenflächen 12, 13 sind mit Steuerbahnen 21, 22 versehen. Im vorliegenden Fall sind einander unmittelbar benachbarte Außenflächen 12, 13 mit zueinander gegensätzlich ausgebildeten Steuerbahnen ausgerüstet, nämlich an den breiten Außenflächen 12 ist die Steuerbahn als Steuernut 21 ausgebildet, während an den schmalen Außenflächen 13 sich jeweils eine Steuerrippe 22 befindet. Während die eine Steuerbahn 21 konkav ausgebildet ist und ihre Außenfläche 12 unterschreitet, ist die andere Steuerbahn 22 konvex ausgebildet und überragt die Außenfläche 13 vom Schlüssel 10. Abgesehen von dem Anfangsstück 20 der Steuernut 21 besitzt die Steuernut 21 eine im Wesentlichen konstante Nutbreite 23. Analoges gilt auch für die Steuerrippe 22, die - in der Querschnittsebene des Schlüssels gesehen - ebenfalls eine im Wesentlichen konstante Rippenbreite 24 aufweist.

Der Schlüssel 10 wirkt mit einem zur erfindungsgemäßen Schließvorrichtung gehörenden Schließzylinder 30 zusammen. Dieser besteht aus einem ortsfesten Zylindergehäuse 31, in welchem ein Zylinderkern 32 drehgelagert ist. Der Zylinderkern 32 hat zwei Sorten 39, 49 von axial hintereinander liegenden Kammern 32, in welche in abwechselnder Reihenfolge zwei unterschiedliche Typen 40, 50 von Zuhaltungs-Plättchen angeordnet sind, deren Aussehen sich aus Fig. 5a, 5b ergibt. Die eine Kammer-Sorte 39 erstreckt sich parallel zur breiten Außenfläche 12 des eingesteckten Schlüssels 10, während die andere Sorte 49 dazu im Winkel, insbesondere senkrecht verläuft, nämlich parallel zur schmalen Außenfläche 13 des eingesteckten Schlüssels 10. Durch Kraftpfeile in Fig. 5b, 6b sind die zugehörigen Federbelastungen 33, 36 veranschaulicht, die von im Winkel zueinander angeordneten Federn 47, 57 erzeugt werden und bei fehlendem Schlüssel oder bei falschem Schlüssel bestrebt sind, die Plättchen-Zuhaltungen 40, 50 endseitig in eine von zwei diametralen Sperrkanälen 34, 35 hineinzudrücken. Dann ist der Zylinderkern 32 im Zylindergehäuse 31 gesperrt und nicht im Sinne des Pfeils 37 verdrehbar.

Für eine Drehung 37 des Zylinderkerns 32, muss der zugehörige ordnungsgemäße Schlüssel 10 in einen axialen Schlüsselkanal 38 eingesteckt werden. Nur dann werden die Zuhaltungen 40, 50 auf den in den Fig. 5b und 6b ersichtlichen Querschnitt des Zylinderkerns 32 sortiert. Der Zylinderkern 32 kann vom Schlüssel aus einer in Fig. 5b, 6b ersichtlichen Ruhestellung in eine von mehreren Arbeitsstellungen verdreht werden, wo bestimmte Funktionen im zugehörigen Fahrzeug ausgelöst werden. Die Funktionen eignen sich für ein Sichern und Entsichern von Schlösser und/oder für ein Starten, Einschalten oder Ausschalten eines Motors im Fahrzeug und/oder für ein Entriegeln oder ein Verriegeln der Lenkung eines Fahrzeugs.

Für die Wechselwirkung zwischen Schlüssel 10 und Plättchen-Zuhaltungen 40, 50 hat sowohl die Steuernut 21 als auch die Steuerrippe 22 jeweils Abtaststellen-Paare 18 bzw. 19. Diese werden jeweils von den Nutflanken 25, 26 bzw. Rippenflanken 65, 66 gemäß Fig. 3 bzw. 4 gebildet. Sowohl die Steuernut 21 als auch die Steuerrippe 22 haben über ihre ganze Steuerlänge eine im Wesentlichen konstante Nutbreite 23 bzw. Rippenbreite 24. Fallweise kann dies auch durch unterschiedliche Breiten 23, 24 in unterschiedlichen Schlüsselabschnitten verwirklicht sein. Entscheidend sind die in Fig. 3 und 4 mit 14.1 bis 14.5 einerseits und mit 15.1 bis 15.5 andererseits gekennzeichnete Abtaststellen an den jeweiligen Steuerbahnen 21, 22, an denen entweder die erste Type 40 oder die zweite Type 50 der Plättchen-Zuhaltungen angreift. Diese Stellen sind in Fig. 3 durch Pfeile gekennzeichnet und mit 40.1 bis 40.5 benannt, während dies in Fig. 4 die Abtaststellen 50.1 bis 50.5 sind, wo im Gebrauchsfall der Schließvorrichtung bei eingestecktem Schlüssel 10 die zweite Type 50 der Plättchen-Zuhaltungen angreift.

Im vorliegenden Fall ist die Anordnung der beiden Typen 40, 50 der beiden Plättchen-Zuhaltungen im Wechsel angeordnet. Die Kammern 39 bzw. 49 für die Plättchen-Zuhaltungen 40 bzw. 50 sind um ein aus Fig. 4 ersichtliches Maß 48 gegeneinander versetzt. Im Abstand der Plättchen-Zuhaltungstype 50 befinden sich die Zuhaltungen der anderen Type 40 jeweils mittig. Dabei wird von den auf beiden gegenüberliegenden Außenflächen 12 bzw. 13 liegenden übereinstimmenden Steuerbahnen 21, 22 jeweils nur die eine benutzt. Dies erlaubt die Verwendung des Schlüssels als sogenannter "Wendeschlüssel". Es versteht sich, dass die beiden Typen 40, 50 der Plättchen-Zuhaltungen auch in anderer Weise im Zylinderkern 32 geordnet sein könnten. So wäre es z.B. möglich, an den in Fig. 3 verdeutlichten Anordnungsstellen 40.2 und 40.4 eine spiegelbildliche Anordnung der zugehörigen Plättchen-Zuhaltungen 40 gegenüber den anderen Anordnungsstellen 40.1, 40.3 und 40.5 vorzusehen. Dann greifen die Vorsprünge 43 im einen Fall in die vorderseitige Steuernut 21 und im anderen Fall in die rückseitige analoge Steuernut des Schlüssels 10 ein. Die Funktion als Wendeschlüssel bleibt dabei erhalten. Analoges gilt auch für die andere Type 50.

Durch Variation der Lage der Abtaststellen 18 bzw. 19 in der Steuernut 21 bzw. der Steuerrippe 22 in Querrichtung 16 bzw. 17 ergibt sich eine Codierung des Schlüssels. Im vorliegenden Fall sind, wie Fig. 2 und 3 zeigen, vier Stufenhöhen 61 bis 64 für die Nut-Abtaststellen 18 vorgesehen. Wie Fig. 2 veranschaulicht, gibt es analoge vier Stufenhöhen 61' bis 64' für die Anordnung der Steuerrippe 22. Es versteht sich, dass die Variationen 61 bis 64 für die Steuernut 21 beliebig anders als die Variationen 61' bis 64' der Steuerrippe 22 ausgebildet sein könnten.

Bedeutsam ist, dass die Richtung der Verschiebungen 41, 51 der beidseitigen Typen 40, 50 von Plättchen-Zuhaltungen in einem Winkel 58 zueinander angeordnet sind, der sich aus Fig. 1 ergibt. Wegen des Rechteck-Querschnitts 11 ist dieser Winkel 58 im dargestellten Ausführungsbeispiel rechtwinkelig.

### Bezugszeichenliste

- 10: Schlüssel
- 11: Schlüsselquerschnitt, Flachprofil
- 12: breite Außenfläche von 10
- 13: schmale Außenfläche von 10
- 14.1: erste Abtaststelle an 10 für 40 (Fig. 3)
- 14.2: zweite Abtaststelle an 10 für 40 (Fig. 3)
- 14.3: dritte Abtaststelle an 10 für 40 (Fig. 3)
- 14.4: vierte Abtaststelle an 10 für 40 (Fig. 3)
- 14.5: fünfte Abtaststelle an 10 für 40 (Fig. 3)
- 15.1: erste Abtaststelle von 10 an 22 (Fig. 4)
- 15.2: zweite Abtaststelle von 10 an 22 (Fig. 4)
- 15.3: dritte Abtaststelle von 10 an 22 (Fig. 4)
- 15.4: vierte Abtaststelle von 10 an 22 (Fig. 4)
- 15.5: fünfte Abtaststelle von 10 an 22 (Fig. 4)
- 16: Querrichtung für Variation von 21 in 12 (Fig. 3)
- 17: Querrichtung für Variation von 22 in 13 (Fig. 4)
- 18: Abtaststellen-Paar bei 14.1 bis 14.5 (Fig. 3)
- 19: Abtaststellen-Paar von 22 bei 15.1 bis 15.5 (Fig. 4)
- 20: Anfangsstück von 21
- 21: lineare Steuerbahn, erster Type, Steuernut
- 22: lineare Steuerbahn, zweiter Type, Steuerrippe
- 23: Bahnbreite von 21, Nutbreite
- 24: Bahnbreite von 22, Rippenbreite
- 25: erste Nutflanke von 18
- 26: zweite Nutflanke von 18
- 27: Querschnittsebene von 10
- 28: steuerwirksame Schlüssellänge von 10
- 29: Schlüssel-Längsrichtung von 10
- 30: Schließzylinder
- 31: Zylindergehäuse von 30
- 32: Zylinderkern von 30
- 33: Federbelastung von 40
- 34: Sperrkanal für 40 in 32
- 35: Sperrkanal für 50 in 32
- 36: Federbelastung für 50
- 37: Drehpfeil von 32
- 38: Schlüsselkanal für 10 in 32
- 39: erste Sorte von Kammern in 32 für 40 (Fig. 5b)
- 40: erste Type der Plättchen-Zuhaltungen (Fig. 5a, 5b)
- 40.1: erste Angriffstelle von 40 in 21 (Fig. 3)
- 40.2: zweite Angriffstelle von 40 in 21 (Fig. 3)
- 40.3: dritte Angriffstelle von 40 in 21 (Fig. 3)
- 40.4: vierte Angriffstelle von 40 in 21 (Fig. 3)
- 40.5: fünfte Angriffstelle von 40 in 21 (Fig. 3)
- 41: Verschiebungsrichtung von 40 (Fig. 5b)
- 42: Gegenabtaststellen-Paar an 40 (Fig. 5a)
- 43: radialer Vorsprung von 40 (Fig. 5a)
- 44: Fenster in 40 für 10 (Fig. 5a)
- 45: erste Gegenflanke von 43 (Fig. 5a)
- 46: zweite Gegenflanke von 43 (Fig. 5a)
- 47: Feder für 53 (Fig. 5b)
- 48: Versatz der Anordnung zwischen 40, 50 in 32 (Fig. 4)
- 49: zweite Sorte von Kammern in 32 für 50 (Fig. 6b)
- 50: zweite Type der Plättchen-Zuhaltung (Fig. 6a, 6b)
- 50.1: erste Abtaststelle von 50 an 22
- 50.2: zweite Abtaststelle von 50 an 22
- 50.3: dritte Abtaststelle von 50 an 22
- 50.4: vierte Abtaststelle von 50 an 22
- 50.5: fünfte Abtaststelle von 50 an 22
- 51: Verschiebungsrichtung von 50 (Fig. 6a)
- 52: Gegenabtaststellen-Paar von 50 (Fig. 6a)
- 53: radiale Ausnehmung in 50 für 10 (Fig. 6a)
- 54: Fenster in 50 für 10 (Fig. 6a)
- 55: erste Gegenflanke von 52 (Fig. 6a)
- 56: zweite Gegenflanke von 52 (Fig. 6a)
- 57: Feder für 36 (Fig. 6b)
- 58: Winkel zwischen 41, 51 (Fig. 1)

- 60: Zylinderachse von 30 (Fig. 5b, 6b)
- 61: erste Stufenhöhe von 18 (Fig. 2, 3)
- 61': erste Stufenhöhe von 19 (Fig. 2)
- 62: zweite Stufenhöhe von 18 (Fig. 2, 3)
- 62': zweite Stufenhöhe von 19 (Fig. 2)
- 63: dritte Stufenhöhe von 18 (Fig. 2, 3)
- 63': dritte Stufenhöhe von 19 (Fig. 2)
- 64: vierte Stufenhöhe von 18 (Fig. 2, 3)
- 64': vierte Stufenhöhe von 19 (Fig. 2)
- 65: erste Rippenflanke von 22 (Fig. 4)
- 66: zweite Rippenflanke von 22 (Fig. 4)

## Patentansprüche

1. Schließvorrichtung mit einem Schlüssel (10) und mit einem Schließzylinder (30),
bestehend aus einem ortsfesten Zylindergehäuse (31) und aus einem darin drehgelagerten Zylinderkern (32) mit einer Schar von Plättchen-Zuhaltungen,
die beim Einstecken des Schlüssels (10) in einen axialen Schlüsselkanal (38) des Zylinderkerns (32) radial zur Zylinderachse (39) verschieblich sind, um die Plättchen-Zuhaltungen auf dem Querschnitt des Zylinderkerns (32) zu sortieren,
wobei der Schlüssel (10) ein Kantprofil mit mehreren ebenen, zueinander im Winkel verlaufenden Außenflächen (12, 13) besitzt,
an einer Außenfläche eine in Schlüssel-Längsrichtung (29) sich erstreckende Steuerbahn angeordnet ist und für jede der daran angreifenden Plättchen-Zuhaltungen ein Paar von Abtaststellen aufweist, die im Schlüsselquerschnitt (11) einander gegenüberliegen,
zur Codierung des Schlüssels (11) die Lage der Abtaststellen-Paare der Steuerbahn in aufeinanderfolgenden Schlüssel-Abtaststellen (14.1 bis 14.5; 15.1 bis 15.5) quer (16; 17) zur Schlüssel-Längsrichtung (29) variiert,
und zur analogen Gegencodierung die in der gleichen Zylinder-Querschnittsebene angeordnet sind und bei eingestecktem Schlüssel (10) an einem bestimmten, ihnen zugeordneten Abtaststellen-Paar der Steuerbahn angreifen,
**dadurch gekennzeichnet,**
**dass** im Zylinderkern (31) wenigstens zwei Typen (40, 50) von Plättchen-Zuhaltungen angeordnet sind, deren Verschiebungen (41, 51) in zwei zueinander unterschiedliche Radial-Richtungen weisen,
weil die Plättchen-Zuhaltungen der ersten Type (40) parallel zu einer ersten Außenfläche (12) vom Schlüssel (10) und diejenigen der zweiten Type (50) parallel zu einer benachbarten zweiten Außenfläche (13) verschieblich (41, 51) sind,
**dass** an der ersten Außenfläche (12) des Schlüssels (10) eine erste Steuerbahn (21) für die erste Type (40) der Plättchen-Zuhaltung und an der zweiten Außenfläche (13) eine zweite Steuerbahn (22) für die zweite Type (50) positioniert sind
und **dass** Gegen-Abtaststellen (42) der Plättchen-Zuhaltungen der ersten Type (40) an der ersten Steuerbahn (21) und diejenigen (52) der zweiten Type (50) an der zweiten Steuerbahn (22) angreifen.

2. Schließvorrichtung nach Anspruch 1, **dadurch gekennzeichnet, dass** die Steuerbahn (21; 22) linienartig ausgebildet ist und fallweise unterschiedliche Bahnbreiten (23; 24) aufweist.

3. Schließvorrichtung nach Anspruch 1 oder 2, **dadurch gekennzeichnet, dass**, abgesehen vom Anfangsstück (20) am freien Schlüsselende, die erste und/oder zweite Steuerbahn (21, 22) eine im Wesentlichen konstante Bahnbreite (23; 24) besitzt.

4. Schließvorrichtung nach einem der Ansprüche 1 bis 3, **dadurch gekennzeichnet, dass** der Abstand zwischen den beiden Gegenabstandstellen eines zusammengehörigen Paares (42; 52) der Plättchen-Zuhaltungen der ersten und/oder zweiten Type (40; 50) im ganzen Zylinderkern im Wesentlichen gleich ausgebildet ist.

5. Schließvorrichtung nach einem der Ansprüche 1 bis 4, **dadurch gekennzeichnet, dass** der Abstand zwischen den Abtaststellen eines Paares (18; 19) an der ersten und/oder zweiten Steuerbahn (21, 22) über die ganze wirksame Schlüssellänge (28) im Wesentlichen gleich ausgebildet ist.

6. Schließvorrichtung nach einem der Ansprüche 1 bis 5, **dadurch gekennzeichnet, dass** die erste oder zweite Steuerbahn aus einer Steuernut (21) bestehen.

7. Schließvorrichtung nach einem der Ansprüche 1 bis 5, **dadurch gekennzeichnet, dass** die erste oder zweite Steuerbahn aus einer Steuerrippe (22) bestehen.

8. Schließvorrichtung nach Anspruch 6 oder 7, **dadurch gekennzeichnet, dass** die erste Steuerbahn eine Steuernut (21) und die benachbarte zweite Steuerbahn eine Steuerrippe (22) sind.

9. Schließvorrichtung nach einem der Ansprüche 1 bis 8, **dadurch gekennzeichnet, dass** der Schlüssel (10) ein Mehrkantprofil mit mehreren ebenen Außenflächen (12, 13) besitzt
und dass vorzugsweise alle Außenflächen (12, 13) mit Steuerbahnen versehen sind, die entweder als Steuernut (21) oder als Steuerrippe (22) ausgebildet sind.

10. Schließvorrichtung nach Anspruch 9, **dadurch gekennzeichnet, dass** der Schlüssel (10) ein Vierkantprofil aufweist und alle vier ebenen Außenflächen (12, 13) entweder mit einer Steuernut (21) oder mit einer Steuerrippe (22) versehen sind
und dass an benachbarten Außenflächen in abwechselnder Reihenfolge einmal eine Steuernut (21) und dann eine Steuerrippe (22) angeordnet sind.

11. Schließvorrichtung nach einem der Ansprüche 9 oder 10, **dadurch gekennzeichnet, dass** der Schlüssel (10) ein vierkantiges Flachprofil (11) aufweist, welches jeweils paarweise einander gegenüberliegend einerseits schmale und andererseits breite Außenflächen (13, 12) besitzt.

12. Schließvorrichtung nach einem der Ansprüche 10 oder 11, **dadurch gekennzeichnet, dass** die beiden paarweise gegenüberliegenden Außenflächen (12 bzw. 13) im Vierkantprofil des Schlüssels (10) mit, jeweils in Draufsicht gesehen, zueinander gleichen Steuerbahn-Profilen versehen sind
und dass der Schlüssel (10) ein "Wendeschlüssel" ist, der wahlweise in gewendeter Position in den Zylinderkern (32) einsteckbar ist.

13. Schließvorrichtung nach einem der Ansprüche 10 bis 12, **dadurch gekennzeichnet, dass** die an einander paarweise gegenüberliegenden Außenflächen (12, 13) befindlichen Steuerbahnen entweder als Steuernut (21) oder als Steuerrippe (22) ausgebildet sind.

14. Schließvorrichtung nach einem der Ansprüche 10 bis 13, **dadurch gekennzeichnet, dass** bei einem Schlüssel (10) mit Flachprofil (11) an den schmalen Außenflächen (13) Steuerrippen (22) und an den breiten Außenflächen (12) Steuernuten (21) angeordnet sind.

15. Schließvorrichtung nach einem der Ansprüche 1 bis 14, **dadurch gekennzeichnet, dass** im Zylinderkern (32) die Plättchen-Zuhaltungen der ersten und der zweiten Type (40, 50) in abwechselnder Reihenfolge angeordnet sind.

16. Schließvorrichtung nach einem der Ansprüche 6 bis 15, **dadurch gekennzeichnet, dass** die Abtaststellen-Paare (18) bei einer Steuernut (21) aus zwei Nutflanken (25, 26) bestehen, die in der gleichen Querschnittsebene (27) des Schlüssels (10) angeordnet sind und gegeneinander weisen.

17. Schließvorrichtung nach einem der Ansprüche 7 bis 15, **dadurch gekennzeichnet, dass** die Abtaststellen-Paare (19) bei einer Steuerrippe (22) aus zwei Rippenflanken (65, 66) bestehen, die in der gleichen Querschnittsebene (27) des Schlüssels (10) angeordnet sind und voneinander weg weisen.

18. Schließvorrichtung nach Anspruch 16, **dadurch gekennzeichnet, dass** die Gegenabtaststellen-Paare (52) der Plättchen-Zuhaltungen jener Type (50), die bei eingestecktem Schlüssel (10) eine Steuerrippe (22) zwischen sich fassen, von den beiden gegeneinander weisenden Gegenflanken (55, 56) einer radialen Ausnehmung (53) in den Plättchen-Zuhaltungen erzeugt sind.

19. Schließvorrichtung nach Anspruch 17, **dadurch gekennzeichnet, dass** die Gegenabtaststellen-Paare (42) der Plättchen-Zuhaltungen jener Type (40), die bei eingestecktem Schlüssel (10) in eine Steuernut (21) eingreifen, von den beiden voneinander wegweisenden Gegenflanken (45, 46) eines radialen Vorsprungs (43) in den Plättchen-Zuhaltungen erzeugt sind.

20. Schließvorrichtung nach Anspruch 18 und 19, **dadurch gekennzeichnet, dass** der radiale Vorsprung (43) bei den Plättchen-Zuhaltungen der ersten Type (40) in einem Winkel zu den radialen Ausnehmungen (53) in den Plättchen-Zuhaltungen der zweiten Type (50) angeordnet ist.

21. Schließvorrichtung nach Anspruch 20, **dadurch gekennzeichnet, dass** bei einem Schlüssel (10) mit Flachprofil (11) oder Vierkantprofil der Winkel rechtwinkelig ist.

## Claims

1. Locking device with a key (10) and with a locking cylinder (30),
comprising a fixed cylinder casing (31) which contains a swivel mounted cylinder core (32) with a blade of disk tumblers,
which upon insertion of the key (10) into an axial key way (38) of the cylinder core (32) are movable radially to the cylinder axis (39) in order to arrange the disk tumblers on the profile of the cylinder core (32),
whereby the key (10) has an edge profile with several outer surfaces (12, 13) which are even and meet at an angle,
at an outer surface and extending in the longitudinal direction of the key (29), a control path is arranged and has for each disk tumbler engaging thereon a pair of scanning points which lie opposite one another in the key profile (11),
for encoding the key (11), the position of the scanning point pairs of the control path varies in successive key scanning points (14.1 to 14.5; 15.1 to 15.5) obliquely (16; 17) to the key longitudinal direction (29),
and which for analogous counter-encoding are arranged in the same cylinder profile level and with inserted key (10) engage at an assigned and specific scanning point pair of the control path,
thereby **characterized,**
**in that** arranged in the cylinder core (31) are at least two types (40, 50) of disk tumblers the displacements (41, 51) of which point in two mutually different radial directions,
because the disk tumblers of the first type (40) are displaceable (41, 51) parallel to a first outer surface (12) of the key (10) and those of the second type (50) parallel to an adjacent second outer surface (13),
**in that** positioned at a first outer surface (12) of the key (10) is a first control path (21) for the first type (40) of disk tumbler and at the second outer surface (13) a second control path (22) for the second type (50),
and **in that** counter-scanning points (42) of the disk tumblers of the first type (40) engage at the first control path (21) and those (52) of the second type (50) at the second control path (22).

2. Locking device pursuant to Claim 1, thereby **characterized in that** the control path (21; 22) is formed line-like and exhibits different path widths (23; 24) case-by-case.

3. Locking device pursuant to Claim 1 or 2, thereby **characterized in that**, apart from the initial part (20) at the free end of the key, the first and/or second control path (21, 22) exhibits an essentially constant path width (23; 24).

4. Locking device pursuant to one of the claims 1 to 3, thereby **characterized in that** the distance between the two opposing distance spots of an associated pair (42; 52) of the disk tumblers of the first and/or second type (40; 50) is essentially of the same design in the entire cylinder core.

5. Locking device pursuant to one of the claims 1 to 4, thereby **characterized in that** the distance between the scanning points of a pair (18; 19) at the first and/or second control path (21, 22) is essentially of the same design across the entire effective key length (28).

6. Locking device pursuant to one of the claims 1 to 5, thereby **characterized in that** the first or second control path comprises a control groove (21).

7. Locking device pursuant to one of the claims 1 to 5, thereby **characterized in that** the first or second control path comprises a control rib (22).

8. Locking device pursuant to Claim 6 or 7, thereby **characterized in that** the first control path is a control groove (21) and the adjacent second control path a control rib (22).

9. Locking device pursuant to one of the claims 1 to 8, thereby **characterized in that** the key (10) has a multi-edge profile with several, even outer surfaces (12, 13)
and **in that** preferably all outer surfaces (12, 13) are provided with control paths designed either as control groove (21) or control rib (22).

10. Locking device pursuant to Claim 9, thereby **characterized in that** the key (10) has a four-edge profile and all four even outer surfaces (12, 13) are provided with either a control groove (21) or a control rib (22)
and **in that** arranged at adjacent outer surfaces in alternating succession are once a control groove (21) and then a control rib (22).

11. Locking device pursuant to one of the claims 9 or 10, thereby **characterized in that** the key (10) has a four-edge flat profile (11) which exhibits on the one hand narrow and on the other hand broad outer surfaces (12, 13) each lying in pairs opposite one another.

12. Locking device pursuant to one of the claims 10 or 11, thereby **characterized in that** the two outer surfaces (12 i.e. 13) lying in pairs opposite one another in the four-edge profile of the key (10) are, each seen from above, provided with control path profiles which are the same as each other
and **in that** the key (10) is a "reversible key" which can be inserted into the cylinder core (32) electively in the position used.

13. Locking device pursuant to one of the claims 10 to 12, thereby **characterized in that** the control paths found at the outer surfaces (12, 13) lying opposite one another in pairs are designed either as control groove (21) or control rib (22).

14. Locking device pursuant to one of the claims 10 to 13, thereby **characterized in that** for a key (10) with flat profile (11), arranged at the narrow outer surfaces (13) are control ribs (22) and at the broad outer surfaces (12) control grooves (21).

15. Locking device pursuant to one of the claims 1 to 14, thereby **characterized in that** in the cylinder core (32), the disk tumblers of the first and second type (40, 50) are arranged in alternating order.

16. Locking device pursuant to one of the claims 6 to 15, thereby **characterized in that** the scanning point pairs (18) for a control groove (21) comprise two groove flanks (25, 26) which are arranged in the same profile level (27) of the key (10) and face against each another.

17. Locking device pursuant to one of the claims 7 to 15, thereby **characterized in that** the scanning point pairs (19) for a control rib (22) comprise two rib flanks (65, 66) which are arranged in the same profile level (27) of the key (10) and face away from each another.

18. Locking device pursuant to Claim 16, thereby **characterized in that** the counter-scanning pairs (52) of the disk tumblers of the type (50) which with inserted key (10) accommodates between themselves a control rib (22) are generated by the two counter-flanks (55, 56) - which face against each other - of a radial recess (53) in the disk tumblers.

19. Locking device pursuant to Claim 17, thereby **characterized in that** the counter-scanning pairs (42) of the disk tumblers of the type (40) which with inserted key (10) engage into a control groove (21) are generated by the two counter-flanks (45, 46) - which face away from each other - of a radial recess (43) in the disk tumblers.

20. Locking device pursuant to Claim 18 and 19, thereby **characterized in that** the radial recess (43) for the disk tumblers of the first type (40) is arranged at an angle to the radial recesses (53) in the disk tumblers of the second type (50).

21. Locking device pursuant to Claim 20, thereby **characterized in that** for a key (10) with flat profile (11) or four-edge profile, the angle is a right angle.

## Revendications

1. Dispositif de fermeture présentant une clé (10) et un barillet (30),
comprenant un corps de cylindre (31) en position fixe et, dedans, un rotor (32) en appui tournant avec un groupe de plaquettes-goupilles,
qui, lorsqu'on introduit la clé (10) dans un canal (38) à clé axial du rotor (32), sont décalables radialement à l'axe du cylindre (39) afin de trier les plaquettes-goupilles sur la section du rotor (32),
sachant que la clé (10) possède un profil angulaire présentant plusieurs surfaces extérieures (12, 13) plates présentant un tracé réciproquement angulaire,
que sur une surface extérieure est agencée une piste de commande s'étendant dans le sens longitudinal (29) de la clé, et présente pour chaque plaquette-goupille l'attaquant quelques zones de palpage qui se fond face dans la section de la clé (11),
que pour coder la clé (11), la position des paires de zones de palpage sur la piste de commande varie en zones de palpage (14.1 à 14.5 ; 15.1 à 15.5) successives de la clé, transversalement (16 ; 17) au sens longitudinal (29) de la clé,
et qui pour le codage antagoniste sont agencées sur le même plan de section du cylindre et attaquent, lorsque la clé (10) a été introduite, une paire précise, qui leur est affectée, de zones de palpage de la piste de commande,
**caractérisé en ce que**,
dans le rotor (31) sont agencés au moins deux types (40, 50) de plaquettes-goupilles de maintien fermé dont les décalages (41, 51) vont dans deux directions radiales différentes l'une de l'autre,
parce que les plaquettes-goupilles du premier type (40) sont parallèles à une première surface extérieure (12) de la clé (10) et celles du deuxième type (50) sont déplaçables (41, 51) parallèlement à une deuxième surface extérieure (13) voisine,
**en ce que** sur la première surface extérieure (12) de la clé (10) sont positionnées une première piste de commande (21) pour le premier type (40) de plaquettes goupilles et sur la deuxième surface extérieure (13) une deuxième piste de commande (22) pour le deuxième type (50)
et **en ce que** les zones de palpage antagonistes (42) des plaquettes-goupilles du premier type (40) attaquent au niveau de la première piste de commande (21), et celles (52) du deuxième type (50) attaquent au niveau de la deuxième piste de commande (22).

2. Dispositif de fermeture selon la revendication 1, **caractérisé en ce que** la piste de commande (21, 22) est configurée de forme linéaire et présente selon le cas des largeurs de piste différentes (23 ; 24).

3. Dispositif de fermeture selon la revendication 1 ou 2, **caractérisé en ce qu'**hormis la pièce de départ (20) à l'extrémité libre de clé, la première et/ou la deuxième piste de commande (21, 22) présente une largeur de piste (23 ; 24) essentiellement constante.

4. Dispositif de fermeture selon l'une des revendications 1 à 3, **caractérisé en ce que** l'écart entre les deux zones d'écartement antagoniste d'une paire (42 ; 52), allant ensemble, des plaquettes-goupilles actives appartenant au premier et/ou au deuxième type (40 ; 50) est configuré pour l'essentiel identique dans l'ensemble du rotor.

5. Dispositif de fermeture selon l'une des revendications 1 à 4, **caractérisé en ce que** l'écart entre les zones de palpage d'une paire (18 ; 19) sur la première et/ou la deuxième piste de commande (21, 22) est configurée pour l'essentiel identique sur toute la longueur (28) efficace de la clé.

6. Dispositif de fermeture selon l'une des revendications 1 à 5, **caractérisé en ce que** la première ou la deuxième piste de commande se compose d'une gorge de commande (21).

7. Dispositif de fermeture selon l'une des revendications 1 à 5, **caractérisé en ce que** la première ou la deuxième piste de commande se compose d'une nervure de commande (22).

8. Dispositif de fermeture selon la revendication 6 ou 7, **caractérisé en ce que** la première piste de commande est une gorge de commande (21) et la deuxième piste de commande, voisine, est une nervure de commande (22).

9. Dispositif de fermeture selon l'une des revendications 1 à 8, **caractérisé en ce que** la clé (10) possède un profil multi-arêtes assorti de plusieurs surfaces extérieures (12, 13) planes
et **en ce que** de préférence toutes les surfaces extérieures (12, 13) sont dotées de pistes de commande qui sont configurées soit comme gorge de commande (21) soit comme nervure de commande (22).

10. Dispositif de fermeture selon la revendication 9, **caractérisé en ce que** la clé (10) présente un profil à quatre arêtes et **en ce que** les quatre surfaces extérieures (12, 13) planes sont dotées soit d'une gorge de commande (21), soit d'une nervure de commande (22)
et **en ce que** sur les surfaces extérieures voisines sont agencées, dans un ordre alterné, d'abord une gorge de commande (21) et ensuite une nervure de commande (22).

11. Dispositif de fermeture selon l'une des revendications 9 ou 10, **caractérisé en ce que** la clé (10) présente un profil plat (11) à quatre arêtes, lequel profil possède des surfaces extérieures (13, 12) étroites d'une part et larges d'autre part, qui se font face respectivement par paires.

12. Dispositif de fermeture selon l'une des revendications 10 ou 11, **caractérisé en ce que** les deux surfaces extérieures (12 et 13) se faisant face par paire dans le profil à quatre arêtes de la clé (10) sont dotées, lorsque vues de dessus, de profils pour piste de commande identiques
et **en ce que** la clé (10) est une « clé réversible » qu'il est possible d'introduire en option en position retournée dans le rotor (32) du cylindre.

13. Dispositif de fermeture selon l'une des revendications 10 à 12, **caractérisé en ce que** les pistes de commande se trouvant contre des surfaces extérieures (12, 13) se faisant face par paires sont configurées soit comme gorge de commande (21), soit comme nervure de commande (22).

14. Dispositif de fermeture selon l'une des revendications 10 à 13, **caractérisé en ce que** sur une clé (10) à profil plat (11), des nervures de commande (22) sont agencées contre les surfaces extérieures (13) étroites, et des gorges de commande (21) sont agencées contre les surfaces extérieures (12) larges.

15. Dispositif de fermeture selon l'une des revendications 1 à 14, **caractérisé en ce que** dans le rotor (32) du cylindre sont agencées en ordre alterné les plaquettes-goupilles du premier et du second type (40, 50).

16. Dispositif de fermeture selon l'une des revendications 6 à 15, **caractérisé en ce que** les paires (18) de zones de palpage se composent, pour une gorge de commande (21), de deux flancs (25, 26) de gorge agencés dans le même plan de section (27) de la clé (10) et regardant l'un vers l'autre.

17. Dispositif de fermeture selon l'une des revendications 7 à 15, **caractérisé en ce que** les paires (19) de zones de palpage se composent, pour une nervure de commande (22), de deux flancs (65, 66) de nervure agencés dans le même plan de section (27) de la clé (10) et regardant chacun en direction opposée.

18. Dispositif de fermeture selon la revendication 16, **caractérisé en ce que** les paires de zones de palpage antagonistes (52) des plaquettes-goupilles du type (50) qui cernent entre elles une nervure de commande (22) lorsque la clé (10) à été introduite, sont générées par les deux flancs antagonistes (55, 56), regardant l'un vers l'autre, d'un évidement radial (53) dans les plaquettes-goupilles.

19. Dispositif de fermeture selon la revendication 17, **caractérisé en ce que** les paires (42) de zones de palpage antagonistes des plaquettes-goupilles du type (40) qui pénètrent dans une gorge de commande (21) lorsque la clé (10) a été introduite, sont générées par les deux flancs antagonistes (45, 46), regardant chacun en direction opposée, d'une saillie radiale (43) dans les plaquettes-goupilles.

20. Dispositif de fermeture selon les revendications 18 et 19, **caractérisé en ce que** la saillie radiale (43) est agencée, sur les plaquettes-goupilles du premier type (40), en angle par rapport aux évidements (53) radiaux ménagés dans les plaquettes-goupilles du deuxième type (50).

21. Dispositif de fermeture selon la revendication 20, **caractérisé en ce que** sur une clé (10) à profil plat (11) ou à profil à quatre arêtes, l'angle est un angle droit.
